# EUROPÄISCHE PATENTSCHRIFT

(11) **EP 0 672 470 B1**
(45) Veröffentlichungstag und Bekanntmachung des Hinweises auf die Patenterteilung: **20.01.1999**
(21) Anmeldenummer: 95103290.3
(22) Anmeldetag: 08.03.1995
(51) Int. Cl.: B21B 28/04, B24B 41/04, B24D 13/12

(54) **Vorrichtung zum Bearbeiten von Walzen während des Walzvorgangs**
Device for machining rolls during rolling
Dispositif pour le traitement de cylindres pendant le laminage

(30) Priorität: 18.03.1994 DE 4409300
(43) Veröffentlichungstag der Anmeldung: 20.09.1995
(73) Patentinhaber: SMS SCHLOEMANN-SIEMAG AKTIENGESELLSCHAFT, 40237 Düsseldorf (DE)
(72) Erfinder: Rosenthal, Dieter, D-57572 Niederfischbach (DE); Kneppe, Günter, Dr., D-57271 Hilchenbach (DE)
(74) Vertreter: Valentin, Ekkehard, Dipl.-Ing.

(56) Entgegenhaltungen:
- EP-A- 0 605 833
- EP-A- 0 640 412
- US-A- 1 988 578
- US-A- 3 868 791
- US-A- 4 707 950
- PATENT ABSTRACTS OF JAPAN vol. 8, no. 136 (M-304) 23. Juni 1984 & JP-A-59 035 821 (KAWASAKI SEITETSU ET AL.) 27. Februar 1984
- PATENT ABSTRACTS OF JAPAN vol. 8, no. 136 (M-304) 23. Juni 1984 & JP-A-59 035 819 (KAWASAKI SEITETSU ET AL.) 27. Februar 1984
- PATENT ABSTRACTS OF JAPAN vol. 9, no. 282 (M-428) 9. November 1985 & JP-A-60 124 409 (SUMITOMO KINZOGU KOGYO) 3. Juli 1985
- PATENT ABSTRACTS OF JAPAN vol. 16, no. 217 (M-1252) 21. Mai 1992 & JP-A-04 041 008 (ISHIKAWAJIMA HARIMA HEAVY IND) 12. Februar 1992
- PATENT ABSTRACTS OF JAPAN vol. 9, no. 25 (M-355) 2. Februar 1985 & JP-A-59 169 758 (TOSHIBA) 25. September 1984

## Beschreibung

Die Erfindung betrifft eine Vorrichtung zum Bearbeiten von in Walzenständern über Einbaustücke gelagerte Walzen nach dem Oberbegriff des Anspruchs 1.

Derartige Online-Schleifvorrichtungen werden eingesetzt, um einerseits Walzprogramm-Pläne flexibler gestalten zu können und um andererseits die Zeiten zwischen den aus Gründen des Walzverschleißes notwendigen Walzenwechseln zu vergrößern.

Durch einen Aufsatz in "Mitsubishi Heavy Industries Ltd. Technical Review, Vol 29, No. 3 Oct. 1993, Seiten 171 - 176" sind derartige Schleifvorrichtungen bekannt geworden. Hier werden eine Anzahl massiver, nicht angetriebener Schleifscheiben, deren Drehachse im wesentlichen senkrecht zur Walzenachse angeordnet sind, derart gegen die zu schleifende Walze angestellt, daß die Schleifscheibe in Drehbewegung versetzt werden, jedoch immer eine Relativbewegung zwischen der Walze und den Schleifscheiben verbleibt. Um den Walzenballen über seine gesamte Länge zu bearbeiten, werden die Walzscheiben in axialer Richtung der Walze in oszillierende Bewegung versetzt.

Es ist auch eine ähnliche Online-Schleifvorrichtung bekannt geworden, bei der die massiven Schleifscheiben durch flexible Schleifscheiben ersetzt wurden und bei der die Schleifscheiben mit Antrieben gekoppelt sind.

Beide Online-Schleifvorrichtungen haben den Nachteil, daß sie erheblichen Platz im ohnehin knapp bemessenen Raum des Walzgerüsts benötigen. Zudem liegen alle Komponenten dieser Schleifvorrichtungen oberhalb bzw. unterhalb des Bandeinlauf- bzw. Bandauslaufbereichs des Gerüstes, wo sie z. B. bei Havarien des Bandes beschädigt werden können. Außerdem sind die Schleifvorrichtungen teuer und beim Walzenwechsel stets im Wege.

Beim Walzen von Aluminium ist es bereits bekannt geworden, walzenförmige Bürsten parallel zu den Arbeitswalzen anzuordnen und in den Einbaustücken zu lagern. Diese Bürsten dienen dazu, die Walzen zu reinigen. Ein Bearbeiten, wie z. B. Schleifen der Walzen ist mit diesen Bürsten Jedoch nicht möglich.

Durch die JP-A 59-35819, welche die gattungsbildende Druckschrift darstellt, ist ein Stauchgerüst mit einer Vorrichtung bekannt geworden, bei der jede der zu schleifenden Walze eines Ständers ein U-förmiges Einbaustück aufweist, in welchem die Schleifwalze auf die Stauchwalze anstellbar angeordnet ist. Diese für Stauchwalzen ausgebildete Lösung ist jedoch bei üblichen Quadro-Gerüsten nicht einsetzbar. Die Schleifwalzen als solche sollten eine größere Härte aufweisen als die Arbeitswalzen. Eine Beeinflussung der Ballenkontur der zu schleifenden Walzen ist nicht möglich.

Die JP-A 59-035821 offenbart eine ähnliche Schleifvorrichtung für Stauchwalzen, deren Schleifwalze sich jedoch nicht über die ganze Breite der zu schleifenden Stauchwalze erstreckt. Um die Komplette Stauchwalze schleifen zu können, sind Verschiebeantriebe vorgesehen, mittels derer die Schleifwalzen große Wege entlang der zu schleifenden Stauchwalze zurückzulegen haben. Während des Walzvorgangs können damit immer nur kleine Bereiche der Stauchwalze geschliffen werden. Ein stets optimaler Schleifabtrag über die gesamte Breite der Walze ist damit nicht gewährleistet.

Die US-A 4 707 950 offenbart einen Schleif- bzw. Polierring, der im wesentlichen aus Gummi besteht und einen Draht als Amierung aufweist. Auf der Oberfläche des Rings sind Schleifmittel aufgebracht. Für den Schleif- bzw. Poliervorgang wird der Ring vorzugsweise auf ein Rad gespannt. Dieser im wesentlichen aus Gummi bestehende Ring kann jedoch vor allem wegen der großen Hitze in Walzstraßen zum Onelineschleifen von Walzen nicht verwendet werden.

Der Erfindung liegt die Aufgabe zugrunde, eine einfache, kostengünstige Vorrichtung zum Schleifen von Walzen während des Walzbetriebs zu schaffen, die wenig Raum im Bereich der Bandeinlauf- bzw. Bandauslaufseite benötigt, beim Walzenwechsel nicht störend in Erscheinung tritt und mittels derer sehr komplexe Schleifkonturen erreichbar sind.

Der elastisch aufgebaute Mantel der Rolle, der aus einem elastischen Gebinde bestehen kann aber auch einen bürstenartigen oder moppartigen Aufbau aufweisen kann, gewährleistet einerseits, daß das harte Schleifmittel auch Biegungen der Rolle ohne Schaden zu nehmen übersteht, und schafft andererseits fließende Übergänge am geschliffenen Walzkörper.

Wird die Rolle unterteilt und elastisch auf einer Welle abgestützt, wie Anspruch 2 vorschlägt, so lassen sich bessere, fließende Übergänge am geschliffenen Walzkörper erreichen.

Durch die Trägheit und Reibung der Rolle ließe sich eine Anstellposition finden, bei der die Rollen durch Schleppantrieb drehangetrieben würden und trotzdem noch eine Relativbewegung zwischen Rolle und Walze vorläge. Es lassen sich die Relativbewegungen jedoch einfacher einstellen, wenn die einzelnen Rollenabschnitte nach Anspruch 3 antreibbar bzw. abbremsbar ausgeführt werden. Außerdem lassen sich so sehr komplexe Schleifkonturen erreichen.

Das zusätzliche axiale Oszillieren der ganzen bzw. der geteilten Rolle nach Anspruch 4 kann noch weiter zur Vergleichmäßigung der Walzenkontur beitragen.

Durch ein zusätzliches Biegen der Rolle und/oder durch zusätzliche Konturgebung der Rolle lassen sich noch komplexere Schleifkonturen der Walze einstellen.

Die Regelvorrichtung nach Anspruch 7 gewährleistet, daß die Istkontur der Walze optimal an eine Sollkontur heranführbar ist.

Die Erfindung wird anhand einer Zeichnung näher erläutert. Dabei zeigen
- Fig. 1: schematisch die geschnittene Seitenansicht eines Quartogerüstes mit der erfindungsgemäßen Schleifvorrichtung,
- Fig. 2: eine einstückige Rolle nach der Erfindung,
- Fig. 3: eine unterteilte Rolle nach der Erfindung und
- Fig. 4: eine unterteilte Rolle mit Einzelantrieben für jeden Rollenabschnitt.

Fig. 1 zeigt Arbeitswalzen 1, 2 sowie Stützwalzen 3, 4 eines Quartogerüstes. Die Arbeitswalzen 1, 2 sind in Einbaustücken 5, 6 und die Stützwalzen 3, 4 in Einbaustücken 7, 8 gelagert. Die Einbaustücke 5 bis 8 sind in einem Ständer gegeneinander anstellbar geführt.

In den Einbaustücken 5, 6 sind weiterhin Rollen 9, 10 gelagert, die über nicht dargestellte Führungen auf die Arbeitswalzen 1, 2 zu bzw. von diesen wegbewegbar sind. Anstellzylinder 11, 12 sorgen für die Anstellung. Im Bereich des Einlaufs des Bandes 13 sind somit nur die Rollen 9, 10 vorgesehen, während die Anstellzylinder 11, 12 außerhalb dieses Bereichs in den Einbaustücken 5, 6 untergebracht sind.

Fig. 1 zeigt weiterhin eine Regelvorrichtung 14, der Walzenkontur-Istwerte über Istwertaufnehmer 15, 16 zugeführt werden. Die Sollwerte werden über eine Eingabe/Speichereinheit 17 zugeführt. Die Ausgänge 18, 18', 18'', 18''' der Regelvorrichtung 14 arbeiten auf die Anstellzylinder 11, 12 sowie auf nicht dargestellte Dreh-, Biege- und Axialverschiebeantriebe.

Fig. 2 zeigt die Rolle 9, die in den Einbaustücken 5, 5' der nicht dargestellten Arbeitswalze 1 geführt ist. Die Rolle 9 weist einen Rollenkörper 19 sowie einen aus elastischem Gebinde bestehenden Rollenmantel 20 auf, in den Schleifmittel 21 eingelassen ist. Der Rolle 9 sind neben den, nur durch Wirkpfeile angegebenen Anstellzylinder 11, 11' ein ebenfalls lediglich durch Wirkpfeile dargestellter Drehantrieb 22, ein Axial-Verschiebeantrieb 23 sowie Biegeantriebe 24, 24' zugeordnet.

Nach Fig. 3 ist die Rolle 9' in vier Abschnitte unterteilt, die sich auf einer drehbar in den Einbaustücken 5, 5' gelagerten Welle 25 abstützen. Die Abstützung erfolgt über elastische Hülsen 26, 26', 26'', 26''', die geringfügige Schwenkbewegungen der Rollenabschnitte auf der Welle 25 zulassen. Ein Mitnehmer 27 an der Welle 25 greift in nicht gezeigte Nute der Rollenabschnitte ein. Auch hier sind Anstellantriebe 11, 11', Drehantriebe 22, Axial-Verschiebeantriebe 23 und Biegeantriebe 24, 24' vorgesehen.

Fig. 4 zeigt eine in den Einbaustücken 5, 5' geführte Achse 28. Auf der Achse 28 sind koaxial Wellen 29, 30, 31, 32 gelagert, die einzeln über Drehantriebe 22', 22'', 22''', 22'''' antreibbar bzw. abbremsbar sind. Die einzelnen Rollenabschnitte 19', 19'', 19''', 19'''' sind mit den Wellen 29, 30, 31, 32 über nicht gezeigte Mitnehmer drehfest verbunden. Auch hier sind Anstellantriebe 11, 11', Axial-Verschiebeantriebe 23 und Biegeantriebe 24, 24' vorgesehen. Die Lagerung der Rollenabschnitte auf den Wellen 29, 30, 31, 32 kann selbstverständlich ebenfalls über elastische Hülsen erfolgen.

### Bezugszeichenübersicht

- 1: Arbeitswalze
- 2: Arbeitswalze
- 3: Stützwalze
- 4: Stützwalze
- 5: Einbaustück
- 6: Einbaustück
- 7: Einbaustück
- 8: Einbaustück
- 9: Rolle
- 10: Rolle
- 11: Anstellzylinder
- 12: Anstellzylinder
- 13: Band
- 14: Regelvorrichtung
- 15: Istwertaufnehmer
- 16: Istwertaufnehmer
- 17: Eingabe/Speichereinheit
- 18: Ausgänge
- 19: Rollenkörper
- 20: Rollenmantel
- 21: Schleifmittel
- 22: Drehantrieb
- 23: Axial-Verschiebeantrieb
- 24: Biegeantrieb
- 25: Welle
- 26: Elastische Hülse
- 27: Mitnehmer
- 28: Achse
- 29: Welle
- 30: Welle
- 31: Welle
- 32: Welle

## Patentansprüche

1. Vorrichtung zum Bearbeiten von in Walzenständern über Einbaustücke (5, 6) gelagerte Walzen (1, 2) mit einer jeder Walze (1, 2) zugeordneten, Schleifmittel aufweisenden, gegenüber der Walze (1, 2) relativ drehbar in den Einbaustücken (5, 6) der zu schleifenden Walze (1, 2) gelagerten Rolle (9, 10), die über ihre Lager gegen die zu schleifende Walze (1, 2) anstellbar ist, wobei die Länge der Rolle (9, 10) im wesentlichen der Länge des Ballens der zu schleifenden Walze (1, 2) entspricht,
**dadurch gekennzeichnet,**
daß der Mantel (20) der Rolle (9, 10) elastisch aufgebaut ist, und daß das Schleifmittel (21) in den Mantel (20) eingelassen ist.

2. Vorrichtung nach Anspruch 1,
**dadurch gekennzeichnet,**
daß die Rolle (9, 10) in mindestens zwei Abschnitte unterteilt ist, die einzeln auf einer in den Einbaustücken (5, 6) gelagerten Welle (25) elastischen (26) abgestützt und über Mitnehmer (27) mit der Welle (25) drehfest verbunden sind.

3. Vorrichtung nach Anspruch 2,
**dadurch gekennzeichnet,**
daß mehrere, koaxial zueinander angeordnete Wellen (29, 30, 31, 32) vorgesehen sind, und daß jedem Rollenabschnitt (9', 9'', 9''', 9'''') eine Welle (29, 30, 31, 32) mit positive bzw. negative Beschleunigungen bewirkendem Antrieb (22', 22'', 22''', 22'''') zugeordnet ist.

4. Vorrichtung nach einem der Ansprüche 1 bis 3,
**dadurch gekennzeichnet,**
daß die Rolle (9, 10) über einen Verschiebeantrieb (23) in axialer Richtung oszillierend antreibbar ist.

5. Vorrichtung nach einem der Ansprüche 1 bis 4,
**dadurch gekennzeichnet,**
daß Biegeantriebe (24, 24') für die Rolle (9, 10) vorgesehen sind.

6. Vorrichtung nach einem der Ansprüche 1 bis 5,
**dadurch gekennzeichnet,**
daß die Rolle (9,10) eine vorgebbare Kontur aufweist.

7. Vorrichtung nach einem der Ansprüche 1 bis 6,
**dadurch gekennzeichnet,**
daß eine Regelvorrichtung (14) vorgesehen ist, die in Abhängigkeit von der Oberflächenkontur der zu schleifenden Walze mindestens einen der Anstell- (11, 11'), Dreh- (22), Axial-Verschiebe- (23) und Biegeantriebe (24, 24') derart ansteuert, daß die Istkontur der zu schleifenden Walze an eine vorgegebene bzw. vorzugebende Sollkontur herangeführt wird.

## Claims

1. Device for the dressing of rolls (1, 2), which are mounted in roll housings by way of chocks (5, 6), with a roller (9, 10) which is associated with each roll (1, 2), has abrading means, is mounted in the chocks (5, 6) of the roll (1, 2) to be ground to be rotatable relative to the roll (1, 2) and is adjustable by way of its bearing relative to the roll (1, 2) to be ground, wherein the length of the roller (9, 10) substantially corresponds with the length of the circumferential surface of the roll (1, 2) to be ground, characterised in that the shell (20) of the roller (9, 10) is formed to be resilient and that the abrading means (21) is embedded in the shell (20).

2. Device according to claim 1, characterised in that the roller (9, 10) is divided into at least two sections, which are individually resiliently supported on a shaft (25) mounted in the chocks (5, 6) and which are connected with the shaft (25) by way of entraining devices (27) to be secure against relative rotation.

3. Device according to claim 2, characterised in that several shafts (29, 30, 31, 32) arranged coaxially with one another are provided and that a shaft (29, 30, 31, 32) with drive (22', 22'', 22''', 22'''') producing positive or negative accelerations is associated with each roller section (9', 9'', 9''', 9'''').

4. Device according to one of claims 1 to 3, characterised in that the roller (9, 10) is drivable by way of a displacing drive (23) to oscillate in axial direction.

5. Device according to one of claims 1 to 4, characterised, in that bending drives (24, 24') are provided for the roller (9, 10).

6. Device according to one of claims 1 to 5, characterised in that the roller (9, 10) has a presettable profile.

7. Device according to one of claims 1 to 6, characterised in that a regulating device (14) is provided, which so controls at least one of the adjusting drive (11, 11'), rotational drive (22), axial displacing drive (23) and bending drive (24, 24') in dependence on the surface profile of the roll to be ground that the actual profile of the roll to be ground is brought towards a preset desired profile or a desired profile to be preset.

## Revendications

1. Dispositif pour le traitement des cylindres (1, 2) logés dans des montants de cage via des empoises (5, 6), avec un rouleau (9, 10) associé à chaque cylindre (1, 2), présentant un abrasif et logé de manière à pouvoir tourner par rapport aux cylindres (1, 2) dans les empoises (5, 6) des cylindres (1, 2) à rectifier, lesdits rouleaux étant réglables par rapport aux cylindres (1, 2) à rectifier via leurs paliers, la longueur des rouleaux (9, 10) correspondant essentiellement à la longueur de la table des cylindres (1, 2) à rectifier, caractérisé en ce que l'enveloppe (20) des rouleaux (9, 10) est élastique et en ce que l'abrasif (21) est incrusté dans l'enveloppe (20).

2. Dispositif selon la revendication 1, caractérisé en ce que le rouleau (9, 10) est divisé en au moins deux sections qui sont supportées élastiquement (26) et individuellement sur un axe (25) logé dans les empoises (5, 6) et reliées à l'axe (25) de manière à ne pas pouvoir tourner à l'aide de tenons d'entraînement (27).

3. Dispositif selon la revendication 2, caractérisé en ce qu'on a prévu plusieurs axes (29, 30, 31, 32) disposés coaxialement les uns par rapport aux autres et en ce que chaque section (9', 9'', 9''', 9'''') de rouleau est associé à un axe (29, 30, 31, 32) comportant un dispositif d'entraînement (22', 22'', 22''', 22'''') provoquant des accélérations positives et négatives.

4. Dispositif selon une quelconque des revendications 1 à 3, caractérisé en ce que le rouleau (9, 10) peut être entraîné dans un mouvement oscillant en direction axiale via un dispositif d'entraînement de déplacement (23).

5. Dispositif selon une quelconque des revendications 1 à 4, caractérisé en ce qu'on a prévu des dispositifs d'entraînement de flexion (24, 24') pour le rouleau (9, 10).

6. Dispositif selon une quelconque des revendications 1 à 5, caractérisé en ce que le rouleau (9, 10) présente un contour pouvant être défini au préalable.

7. Dispositif selon une quelconque des revendications 1 à 6, caractérisé en ce qu'on a prévu un dispositif de régulation (14) qui commande, en fonction du contour de surface du cylindre à rectifier, au moins un des dispositifs d'entraînement de réglage (11, 11'), de rotation (22), de déplacement axial (23) et de flexion (24, 24') de telle manière que le contour instantané du cylindre à rectifier est amené à un contour de consigne prédéfini ou à prédéfinir.
